# EUROPÄISCHE PATENTSCHRIFT

(11) **EP 0 600 327 B1**
(45) Veröffentlichungstag und Bekanntmachung des Hinweises auf die Patenterteilung: **18.06.1997**
(21) Anmeldenummer: 93118703.3
(22) Anmeldetag: 20.11.1993
(51) Int. Cl.: B42F 13/06

(54) **Aufreihvorrichtung**
Filing appliance
Classeur

(30) Priorität: 03.12.1992 DE 4240764
(43) Veröffentlichungstag der Anmeldung: 08.06.1994
(73) Patentinhaber: ELBA-Bürosysteme Erich Kraut GmbH & Co., D-42117 Wuppertal (DE)
(72) Erfinder: Hütter, Jürgen, D-58285 Gevelsberg (DE); Litke, Dirk, D-42289 Wuppertal (DE)
(74) Vertreter: Patentanwälte Dr. Solf & Zapf

(56) Entgegenhaltungen:
- DE-A- 2 231 115
- DE-B- 1 073 445
- DE-B- 1 229 498
- FR-A- 1 176 422
- FR-E- 73 145
- GB-A- 1 095 640
- GB-A- 1 137 259
- US-A- 1 718 171
- US-A- 1 727 108
- US-A- 2 091 880

## Beschreibung

Die vorliegende Erfindung betrifft eine Aufreihvorrichtung für gelochtes Papiergut oder dergleichen, bestehend aus einem Heftstreifen sowie aus mindestens zwei Aufreihzungen aus einem Kunststoffschlauch, die entsprechend dem Lochabstand des abzuheftenden Papierguts am Heftstreifen befestigt sind, sowie aus einer Deckschiene mit Klemmzungen zum Festlegen der Aufreihzungen, wobei in dem Heftstreifen Löcher ausgebildet sind, durch die Stecker mit ihrem Steckerschaft verlaufen und auf den aus den Löchern herausragenden freien Enden der Steckerschäfte jeweils die zugehörigen schlauchförmigen Aufreihzungen aufgeschoben und auf diesen gehalten sind und die Stecker mit einem Steckerfußteil auf der von den Aufreihzungen abgekehrten Seite an dem Heftstreifen anliegen.

Aus der DE-B-1 073 445 ist eine ähnliche Aufreihvorrichtung für gelochtes Papiergut oder dergleichen bekannt, die aus einem Heftstreifen mit in ihm ausgebildeten Löchern so-wie aus mindestens zwei Aufreihzungen und aus einer Deckschiene mit Klemmzungen zum Festlegen der Aufreihzungen be-steht. Die Aufreihzungen bestehen aus einem Kunststoff-schlauch und sind entsprechend dem Lochabstand des abzu-heftenden Papierguts am Heftstreifen befestigt. Bei dieser Aufreihvorrichtung sind die beiden Heftstreifen durch einen schlauchförmigen Mittelteil verbunden, der für die Durchflechtung am Heftstreifen flachgedrückt ist, wobei die flach aufeinander gedrückten Wände des Mittelteils in bekannter Weise miteinander verschweißt werden. Diese Ausbildung der Aufreihvorrichtung ist aber relativ aufwendig in der Herstellung, da die Durchflechtung des flachgedrückten Mittelteils und das Verschweißen der Wände des Mittelteils einem erheblichen Herstellungsaufwand bedingen.

Auch aus der DE-A-2 231 115 ist eine Aufreihvorrichtung mit schlauchförmigen Aufreihzungen bekannt. Hierbei werden die Aufreihzungen dadurch mit den Heftstreifen verbunden, daß sie auf der Rückseite der Heftstreifen durch Vernietung mit Heftklammern befestigt werden. Auch hierbei ist es erforderlich, die zu befestigenden Enden der Aufreihzungen plattzudrücken. Diese Befestigungsart hat ebenfalls den Nachteil, daß die Herstellung relativ aufwendig ist.

Die GB-A-1 137 259 beschreibt eine Aufreihvorrichtung der eingangs genannten Art. Bei dieser Aufreihvorrichtung erfolgt die Halterung der Aufreihzungen auf den Steckern durch eine Ausbildung der Stecker als Schrauben oder durch eine Erhöhung der Reibung zwischen Aufreihzungen und Steckerschaft mit Hilfe von kleinen Widerhaken am Steckerschaft.

Der vorliegenden Erfindung liegt die Aufgabe zugrunde, die eingangs beschriebene Aufreihvorrichtung dahingehend zu verbessern, daß eine sichere Befestigung der Aufreihzungen am Heftstreifen gewährleistet ist, jedoch eine kostengünstige Befestigung der Aufreihzungen an den Heftstreifen erreicht wird.

Erfindungsgemäß wird dies dadurch ermöglicht, daß am freien Ende des Steckerschaftes ein kegelstumpfförmiges Kopfteil ausgebildet ist und die auf den Stecker geschobene Aufreihzunge das Kopfteil formschlüssig unlösbar umschließt, derart, daß die Aufreihzunge im Bereich des Kopfteiles gedehnt, aber im Bereich des Steckerschaftes radial zurückgefedert ist.

Durch die erfindungsgemäße Ausgestaltung der Aufreihvorrichtung wird sowohl eine sichere als auch eine kostengünstige Befestigung der Aufreihzungen am Heftstreifen erreicht, wobei von besonderem Vorteil ist, daß sich bei axialem Zug an der Aufreihzunge die Haltekraft erhöht.

Die Herstellung der erfindungsgemäßen Aufreihvorrichtung ist auch insofern einfach, als es zur Erzielung eines sicheren Halts der Aufreihzungen am Heftstreifen nicht notwendig ist, fertigungstechnisch aufwendigere Maßnahmen vorzusehen, wie das an dem Heftstreifen zu befestigende Ende der Aufreihzungen plattzudrücken oder die schlauchförmigen Aufreihzungen durch die in den Heftstreifen befindlichen Löcher hindurchzufädeln oder die Stecker mit den Aufreihzungen zu verschrauben.

Weitere vorteilhafte Ausführungen der Erfindung sind in den Unteransprüchen enthalten.

Anhand der in den beiliegenden Zeichnungen dargestellten Ausführungsbeispiele wird die Erfindung näher erläutert. Es zeigen:
- Fig. 1: einen Schnitt durch eine Teilansicht einer erfindungsgemäßen Aufreihvorrichtung,
- Fig. 2: einen Schnitt durch eine weitere Ausführung der Aufreihvorrichtung gemäß Fig. 1,
- Fig. 3: einen Schnitt durch eine Teilansicht einer weiteren Ausführungsform einer erfindungsgemäßen Aufreihvorrichtung vor der endgültigen Befestigung und
- Fig. 4: einen Schnitt durch eine Teilansicht der Aufreihvorrichtung gemäß Fig. 3 nach der endgültigen Befestigung,
- Fig. 5: einen Schnitt durch eine Teilansicht einer weiteren Ausführungsform einer erfindungsgemäßen Aufreihvorrichtung vor der endgültigen Befestigung und
- Fig. 6: einen Schnitt durch eine Teilansicht der erfindungsgemäßen Aufreihvorrichtung gemäß Fig. 5 nach der endgültigen Befestigung,
- Fig. 7: eine weitere Ausführungsform einer erfindungsgemäßen Aufreihvorrichtung im Schnitt einer Teilansicht,
- Fig. 8: in perspektivischer Ansicht die Montagestufen einer erfindungsgemäßen Aufreihvorrichtung.

In den einzelnen Figuren 1 bis 8 sind gleiche Teile mit denselben Bezugsziffern versehen.

Wie sich aus Fig. 8e ergibt, besteht eine erfindungsgemäße Aufreihvorrichtung insbesondere für gelochtes Papiergut aus einem Heftstreifen 1 sowie aus mindestens zwei Aufreihzungen 2, die entsprechend dem Lochabstand des abzuheftenden Papiergutes am Heftstreifen 1 befestigt sind. Die Aufreihzungen 2 sind aus einem Kunststoffschlauch gebildet, der vorzugsweise aus einem thermoplastischen Material, insbesondere Polyäthylen, hergestellt ist. Vorteilhafterweise besitzt der Kunststoffschlauch einen Innendurchmesser von ca. 2,5 mm und einen Außendurchmesser von 3,5 mm. Weiterhin besteht die erfindungsgemäße Aufreihvorrichtung aus einer Deckschiene 3 mit Klemmzungen 4 zum Festlegen der Aufreihzungen 2, wie in Fig. 8f dargestellt ist. Der Heftstreifen 1 kann als Einzelheftstreifen ausgebildet oder ebenfalls Bestandteil eines Hefters sein. In dem Heftstreifen 1 sind Löcher 6 ausgebildet, siehe Fig. 8d. Der Abstand dieser Löcher 6 entspricht dem Abstand der Löcher im gelochten Papiergut. Weiterhin ist zu erkennen, daß vorteilhafterweise in die offenen Enden 7 der Aufreihzungen 2 ein etwa U-förmiger Rücklegebügel 8 eingeschoben ist, dessen freie Enden die Aufreihzungen 2 verlängern. Der Rücklegebügel 8 ist mit an seinen freien Enden ausgebildeten zapfenförmigen Fortsätzen 9 - siehe Figuren 8a, 8b - in die offenen Enden 7 der Aufreihzungen 2 derart einsteckbar, daß eine kraftschlüssige Halterung gegeben ist, so daß der Rücklegebügel 8 bei Bedarf aus den offenen Enden 7 herausgezogen werden kann.

Wie aus Fig. 1 zu erkennen ist, weist die erfindungsgemäße Aufreihvorrichtung weiterhin Stecker 11 auf, die mit ihrem Steckerschaft 12 durch die Löcher 6 des Heftstreifens 1 verlaufen. Diese Stecker 11 bestehen vorzugsweise aus Kunststoff, insbesondere einem thermoplastischen Material, vorzugsweise Polyäthylen. Die Stecker 11 weisen ein Fußteil 13 und ein Kopfteil 14 auf. Auf dem Kopfteil 14 ist jeweils eine schlauchförmige Aufreihzunge 2 derart aufgeschoben, daß sie - wie im dargestellten Ausführbeispiel gezeigt - formschlüssig gehalten wird. Hierzu weist das Kopfteil 14 die Form eines Kegelstumpfes auf, wobei die kleinere Kegelstumpffläche 15 - das ist die Stirnfläche des Kopfteils 14 - einen kleineren Durchmesser besitzt als der Innendurchmesser der Aufreihzunge 2. Der Durchmesser der größeren Kegelstumpffläche 16 ist größer als der Innendurchmesser der Aufreihzunge 2. Hierdurch wird erreicht, daß beim Aufschieben der schlauchförmigen Aufreihzunge 2 diese radial elastisch gedehnt wird und, sobald die Aufreihzunge 2 über das Kopfteil 14 geschoben ist und mit ihrem unteren Ende die größere Kegelstumpffläche 16 passiert hat, sie radial zurückfedert und hierdurch das Kopfteil 14 formschlüssig im Bereich der größeren Kegelstumpffläche 16 umschließt. Weiterhin wird durch diese erfindungsgemäße Ausgestaltung bewirkt, daß bei axialem Zug in Pfeilrichtung X eine Verengung des Schlauchdurchmessers eintritt, wodurch eine Erhöhung der Haltekraft bewirkt wird. Weiterhin ist zu erkennen, daß der Stecker 11 im eingesteckten Zustand in die Aufreihzunge 2 mit seinem Fußteil 13 gegen die Rückseite 17 des Heftstreifens 1 anliegt. Indem vorzugsweise, wie in Fig. 1 dargestellt ist, der Durchmesser der Löcher 6 im Heftstreifen 1 kleiner ist als der Außendurchmesser der Aufreihzungen 2, wird der Heftstreifen 1 zwischen dem Fußteil 13 und dem unteren Stirnende 18 der Aufreihzungen 2 eingeschlossen. Der Durchmesser der Löcher 6 ist vorzugsweise 3,5 mm oder kleiner. Der Durchmesser der größeren Kegelstumpffläche 16 ist vorzugsweise gleich oder etwas größer als der Durchmesser der Löcher 6.

Anstelle der in Fig. 1 dargestellten Formschlußverbindung zwischen den Aufreihzungen und dem Steckerschaft kann es ebenfalls vorteilhaft sein, wenn eine Verbindung durch Materialschluß, insbesondere durch Verschweißen oder Verkleben, durchgeführt wird.

In Fig. 2 ist dargestellt, daß als zusätzliche Sicherung der Verbindung zwischen den Aufreihzungen 2 und den Steckern 11 auf die Aufreihzungen 2 eine Lochscheibe 19 bis zum Anschlag an den Heftstreifen 1 aufgeschoben sein kann. Diese Lochscheibe 19 besteht vorzugsweise aus Kunststoff, insbesondere aus Polyäthylen. Die Lochscheibe 19 besitzt ein mittiges Loch 21, dessen Durchmesser kleiner ist als der Außendurchmesser der Aufreihzunge 2 und größer ist als der Durchmesser der größeren Kegelstumpffläche 16. Hierdurch wird eine zusätzliche Fixierung der Aufreihzungen 2 im Bereich des Steckerschaftes 12 erreicht. Bei dieser Ausführungsform erfolgt die Festlegung des Heftstreifens 1 zwischen dem Fußteil 13 und der Lochscheibe 19.

Wie in Fig. 7 dargestellt ist, kann erfindungsgemäß weiterhin vorgesehen sein, daß die Stecker 11 durch eine Verbindungsschiene 22 im Bereich ihrer Fußteile 13 verbunden sind. Diese Ausbildung hat montagetechnische Vorteile. Die Verbindungsschiene 22 ist vorzugsweise einstückig mit den Fußteilen 13 ausgebildet.

In den Figuren 3 und 4 ist eine weitere vorteilhafte Ausbildung einer erfindungsgemäßen Aufreihvorrichtung dargestellt. Diese Ausführungsform unterscheidet sich von der Ausführungsform gemäß den Figuren 1 und 2 dadurch, daß der Steckerschaft 12 durch einen Längsschlitz 23 geteilt, und somit radial elastisch ausgebildet ist. Weiterhin weist der Steckerschaft 12 eine innere Durchgangsbohrung 24 auf. Diese Durchgangsbohrung 24 ist als Stufenbohrung ausgebildet, wobei sie im Bereich des Kopfteils 14 ein Abschnitt 26 aufweist, der einen geringeren Durchmesser besitzt als der übrige Bereich der Durchgangsbohrung 24. Im dargestellten Zustand gemäß Fig. 3 besitzt das Kopfteil 14 im Bereich der größeren Kegelstumpffläche 16 einen Außendurchmesser, der dem Innendurchmesser der schlauchförmigen Aufreihzunge 2 entspricht. Hierdurch kann die Aufreihzunge 2 leicht auf den Steckerschaft 12 aufgesteckt werden. Weiterhin ist ein Spreizstift 27 vorgesehen, der in Richtung des Pfeils Y in die Durchgangsbohrung 24 eingesteckt wird. Dieser Spreizstift 27 besitzt einen Durchmesser, der größer als der Durchmesser im Bereich des Abschnittes 26 der Durchgangsbohrung 24 und vorzugsweise gleich dem Innendurchmesser der Durchgangsbohrung 24 im übrigen Bereich ist. Wie aus Fig. 4 ersichtlich ist, die die erfindungsgemäße Aufreihvorrichtung mit vollständig in die Durchgangsbohrung 24 eingeschobenem Spreizstift 27 zeigt, wird durch den eingeschobenen Spreizstift 27 der Steckerschaft 12 radial auseinander gespreizt, und zwar insbesondere im Bereich des Kopfteiles 14, so daß hierdurch ebenfalls in diesem Bereich die schlauchförmigen Aufreihzungen 2 radial gedehnt werden, wodurch sich eine formschlüssige Halterung der Aufreihzungen 2 auf dem Steckerschaft 12 ergibt. Auch bei dieser Ausführungsform wäre beispielsweise eine zusätzliche Sicherung mittels einer Lochscheibe 19, wie in Fig. 2 dargestellt, möglich.

In den Figuren 5 und 6 ist eine weitere erfindungsgemäße Ausführungsform dargestellt. Hierbei entspricht die Ausbildung des Steckerschaftes 12 der Ausführungsform gemäß der Fig. 1. Im Unterschied zu Fig. 1 ist jedoch das Fußteil 13 unterschiedlich ausgeführt. Hierbei ist das Fußteil 13 zweiteilig ausgebildet, indem es aus zwei parallelen Fußplatten 28, 29 gebildet ist, zwischen denen der Heftstreifen 1 eingeschlossen wird. Hierbei ist die dem Kopfteil 14 zugekehrte Fußplatte 28 einstückig mit dem Steckerschaft 12 ausgebildet. Diese Fußplatte 28 liegt an der dem Kopfteil 14 zugekehrten Seite des Heftstreifens 1 an. Die Fußplatte 29 wird von der Rückseite des Heftstreifens 1 her mit einem an ihr angeformten Raststift 31 durch das jeweilige Loch 6 hindurch in eine Rastbohrung 32 innerhalb des Steckerschaftes 12 hineingesteckt, wodurch eine formschlüssige Verbindung zwischen dem Raststift 31 und dem Steckerschaft 12 erreicht wird. Diese Rastverbindung ist in Fig. 6 dargestellt. Der Raststift 31 weist an seinem freien Ende einen Rastkonus 33 auf, wobei die kleinere Konusfläche 33 der Fußplatte 28 zugekehrt ist. Die Rastbohrung 32 weist eine dem Rastkonus 33 angepaßte als Innenkonus 34 ausgebildete Eintrittsbohrung auf, wobei sich die Rastbohrung 32 hinter dem Innenkonus 34 in ihrem Durchmesser erweitert, so daß eine Ringstufe 35 entsteht. Im eingesteckten Zustand, wie in Fig. 6 dargestellt, hintergreift die Ringstufe 35 den Rastkonus 33, wodurch die untere Fußplatte 29 mit der oberen Fußplatte 28 verbunden wird. Hierbei ist die Länge des Raststiftes 31 bis zum Beginn des Rastkonus 33 derart ausgebildet, daß sie der Dicke des Heftstreifens 1 zuzüglich der Länge des Innenkonus 34 bis zur Ringstufe 35 entspricht. Die zum Einstecken des Raststiftes 31 erforderliche radiale Elastizität des Steckerschaftes 12 ergibt sich aus der Materialelastizität des Steckerschaftes 12. Diese erfindungsgemäße Ausführungsform hat den Vorteil, daß vor der Verbindung des Heftstreifens 1 mit den Aufreihzungen 2 bereits eine Vormontage des Steckerschaftes 12 an den Aufreihzungen 2 erfolgen kann. Zur endgültigen Befestigung des Steckers 11 an den Heftstreifen 1 ist es dann lediglich noch erforderlich, die Fußplatte 29 mit der Fußplatte 28 unter Einschluß des Heftstreifens 1 zu verbinden.

In Fig. 8 ist eine Montageabfolge der erfindungsgemäßen Aufreihvorrichtung dargestellt. Hierbei wird zunächst der Rücklegebügel 8 durch Ausnehmungen in der Deckschiene 3 hindurchgeschoben - siehe Fig. 8a, 8b. Danach werden auf die zapfenförmigen Fortsätze 9 die Aufreihzungen 2 mit ihren offenen Enden 7 aufgeschoben. Ein derart vorbereiteter Rücklegebügel 8 wird nun oberhalb der Löcher 6 des Heftstreifens 1 ausgerichtet, und in die Löcher 6 werden von unten her die Stecker 11 eingesteckt, siehe Figuren 8c und 8d. Nach dem Einstecken der Stecker 11 in die Löcher 6 werden von oben auf die Steckerschaft 12 die Aufreihzungen 2 aufgeschoben, bis sie mit ihren Enden an dem Heftstreifen 1 anliegen. Hiernach erfolgt ein Umbiegen der Aufreihzungen 2 um 90°, wobei die Aufreihzungen 2 hinter den Klemmzungen 4 der Deckschienen 3 fixiert werden.

Die vorliegende erfindungsgemäße Aufreihvorrichtung eignet sich ebenfalls dazu, als loser Beipack, bestehend aus den Einzelteilen: Aufreihzungen, Deckschiene, Stecker, einem Hefter zur Selbstmontage beigefügt zu werden, da die vorstehend beschriebene Montage ohne weiteres auch von jedem Laien durchgeführt werden kann.

## Patentansprüche

1. Aufreihvorrichtung für gelochtes Papiergut oder dergleichen, bestehend aus einem Heftstreifen (1) sowie aus mindestens zwei Aufreihzungen (2) aus einem Kunststoffschlauch, die entsprechend dem Lochabstand des abzuheftenden Papierguts am Heftstreifen (1) befestigt sind, sowie aus einer Deckschiene (3) mit Klemmzungen (4) zum Festlegen der Aufreihzungen (2), wobei in dem Heftstreifen (1) Löcher (6) ausgebildet sind, durch die Stecker (11) mit ihrem Steckerschaft (12) verlaufen und auf den aus den Löchern (6) herausragenden freien Enden der Steckerschäfte (12) jeweils die zugehörigen schlauchförmigen Aufreihzungen (2) aufgeschoben und auf diesen gehalten sind und die Stecker (11) mit einem Steckerfußteil (13) auf der von den Aufreihzungen (2) abgekehrten Seite an dem Heftstreifen (1) anliegen,
**dadurch gekennzeichnet,** daß am freien Ende des Steckerschaftes (12) ein kegelstumpfförmiges Kopfteil (14) ausgebildet ist und die auf den Stecker (11) geschobene Aufreihzunge (2) das Kopfteil (14) formschlüssig unlösbar umschließt, derart, daß die Aufreihzunge (2) im Bereich des Kopfteiles (14) gedehnt, aber im Bereich des Steckerschaftes (12) radial zurückgefedert ist.

2. Aufreihvorrichtung nach Anspruch 1,
**dadurch gekennzeichnet,** daß der Durchmesser der größeren Kegelstumpffläche (16) des Kopfteils (14) größer ist als der Innendurchmesser der schlauchförmigen Aufreihzunge (2), daß die kleinere Kegelstumpffläche (15) des Kopfteils (14) am freien Ende des Steckerschaftes (12) liegt und der Durchmesser der kleineren Kegelstumpffläche (15) kleiner ist als der Innendurchmesser der schlauchförmigen Aufreihzunge (2).

3. Aufreihvorrichtung nach Anspruch 1 oder 2,
**dadurch gekennzeichnet,** daß der Steckerschaft (12) längsgeschlitzt ist und durch das Fußteil (13) und den Steckerschaft (12) eine Durchgangsbohrung (24) verläuft, die als Stufenbohrung ausgebildet ist, indem im Bereich des Kopfteiles (14) ein Abschnitt (26) mit geringerem Durchmesser als im übrigen Bohrungsbereich ausgebildet ist, sowie in die Durchgangsbohrung (24) von der Seite des Fußteiles (13) her ein Spreizstift (27) einsteckbar ist, dessen Außendurchmesser größer ist als der Innendurchmesser des Abschnitts (26) der Durchgangsbohrung (24) im Bereich des Kopfteils (14).

4. Aufreihvorrichtung nach Anspruch 1 oder 2,
**dadurch gekennzeichnet,** daß das Fußteil (13) aus zwei parallelen, den Heftstreifen (1) seitlich einschließenden Fußplatten (28), (29) besteht, von denen eine mit dem Steckerschaft (12) einstückig ausgebildet ist, und die andere einen Raststift (31) aufweist, der in eine Rastbohrung (32) des Steckerschaftes (12) rastend einsteckbar ist.

5. Aufreihvorrichtung nach einem der Ansprüche 1 bis 3,
**dadurch gekennzeichnet,** daß auf die schlauchförmigen Aufreihzungen (2) im aufgesteckten Zustand eine Lochscheibe (19) bis zum Anschlag an den Heftstreifen (1) aufgeschoben ist, deren Lochdurchmesser kleiner ist als der Außendurchmesser der Aufreihzunge (2) und größer als der Durchmesser der größeren Kegelstumpffläche (16).

6. Aufreihvorrichtung nach einem der Ansprüche 1 bis 3,
**dadurch gekennzeichnet,** daß der Bohrungsdurchmesser der Löcher (6) im Heftstreifen (1) kleiner ist als der Außendurchmesser der schlauchförmigen Aufreihzungen (2).

7. Aufreihvorrichtung nach einem der Ansprüche 1 bis 6,
**dadurch gekennzeichnet,** daß die den Aufreihzungen (2) zugeordneten Stecker (11) im Bereich der Fußteile (13) durch eine Verbindungsschiene (22) verbunden sind.

8. Aufreihvorrichtung nach einem der Ansprüche 1 bis 7,
**dadurch gekennzeichnet,** daß in die offenen Enden (7) der Aufreihzungen (2) ein Rücklegebügel (8) lösbar einsteckbar ist.

9. Aufreihvorrichtung nach einem oder mehreren der Ansprüche 1 bis 8,
**dadurch gekennzeichnet,** daß die Aufreihzungen (2) und die Stecker (11) aus einem thermoplastischen Kunststoff hergestellt sind.

## Claims

1. Lining-up device for perforated paper items or the like, comprising a fastening strip (1) and at least two lining-up tongues (2) made of plastic tubing, which are fastened to the fastening strip (1) to correspond to the hole spacing of the paper items to be filed, and a covering bar (3) having clamping tongues (4) for securing the lining-up tongues (2), in which lining-up device there are formed in the fastening strip (1) holes (6) through which plugs (11) extend with their plug shank (12) and onto the free ends, projecting out of the holes (6), of the plug shanks (12) the respectively associated tubular lining-up tongues (2) are pushed and held thereon and the plugs (11) bear on the fastening strip (1) with a plug base part (13) on the side facing away from the lining-up tongues (2), characterised in that a head part (14) in the shape of a truncated cone is constructed at the free end of the plug shank (12) and the lining-up tongue (2), once pushed onto the plug (11), surrounds the head part (14) in a positive-locking non-detachable manner, such that the lining-up tongue (2) is stretched in the region of the head part (14) but has radially sprung back in the region of the plug shank (12).

2. Lining-up device according to Claim 1, characterised in that the diameter of the larger truncated-cone surface (16) of the head part (14) is larger than the inside diameter of the tubular lining-up tongue (2), in that the smaller truncated-cone surface (15) of the head part (14) lies at the free end of the plug shank (12) and the diameter of the smaller truncated-cone surface (15) is smaller than the inside diameter of the tubular lining-up tongue (2).

3. Lining-up device according to Claim 1 or 2, characterised in that the plug shank (12) is longitudinally slotted and a through bore (24) runs through the base part (13) and the plug shank (12), the through bore being constructed as a stepped bore in that a portion (26) of smaller diameter than that in the rest of the bore region is constructed in the region of the head part (14), and a spreading pin (27), the outside diameter of which is larger than the inside diameter of the portion (26) of the through bore (24) in the region of the head part (14), is insertable into the through bore (24) from the side of the base part (13).

4. Lining-up device according to Claim 1 or 2, characterised in that the base part (13) comprises two parallel base plates (28), (29) which laterally enclose the fastening strip (1), of which one is constructed in one piece with the plug shank (12) and the other has a snap-in pin (31) which is insertable in snap-in fashion into a snap-in bore (32) of the plug shank (12).

5. Lining-up device according to one of Claims 1 to 3, characterised in that a perforated disc (19), the hole diameter of which is smaller than the outside diameter of the lining-up tongue (2) and larger than the diameter of the larger truncated-cone surface (16), is pushed onto the tubular lining-up tongues (2), in the mounted state, to come up against the fastening strip (1).

6. Lining-up device according to one of Claims 1 to 3, characterised in that the bore diameter of the holes (6) in the fastening strip (1) is smaller than the outside diameter of the tubular lining-up tongues (2).

7. Lining-up device according to one of Claims 1 to 6, characterised in that the plugs (11) assigned to the lining-up tongues (2) are connected in the region of the base parts (13) by a connecting bar (22).

8. Lining-up device according to one of Claims 1 to 7, characterised in that a lay-back frame (8) is detachably insertable into the open ends (7) of the lining-up tongues (2).

9. Lining-up device according to one or more of Claims 1 to 8, characterised in that the lining-up tongues (2) and the plugs (11) are produced from a thermoplastic material.

## Revendications

1. Classeur pour documents en papier perforés ou analogues, comportant une bande de fixation (1), au moins deux languettes d'enfilage (2) en forme de tuyaux réalisées en une matière synthétique, fixées sur la bande de fixation (1) en fonction de la distance entre les trous du document en papier à classer, ainsi qu'une barre de recouvrement (3) comprenant des languettes de verrouillage (4) pour immobiliser les languettes d'enfilage (2), des trous (6) étant formés dans la bande de fixation (1) par lesquels passent la axes (12) de fiches (11), les languettes d'enfilage (2) en forme de tuyaux associées étant poussées et maintenues sur les extrémités des axes (12) des fiches qui font saillie des trous (6), et les fiches (11) étant appliquées par une partie de base (13) sur la bande de fixation (1) du côté opposé aux languettes d'enfilage (2),
caractérisé par le fait qu'à l'extrémité libre de l'axe de fiche (12) est formée une partie de tête (14) tronçonique, et que la languette d'enfilage (2) poussée sur la fiche (11) entoure de par sa forme et de manière inamovible la partie de tête (14), de manière à ce que la languette d'enfilage (2) soit étirée dans la région de la partie de tête (14), mais rétractée radialement et élastiquement dans la région de l'axe de fiche (12).

2. Classeur selon la revendication 1,
caractérisé en ce que le diamètre de la plus grande surface (16) du cône tronqué qui constitue la partie de tête (14) est supérieur au diamètre intérieur de la languette d'enfilage (2) en forme de tuyau, que la plus petite surface (15) du cône tronqué constituant la partie de tête (14) est située à l'extrémité libre de l'axe de fiche (12), et que le diamètre de la plus petite surface (15) du cône tronqué est inférieur au diamètre intérieur de la languette d'enfilage (2) en forme de tuyau.

3. Classeur selon la revendication 1 ou 2,
caractérisé en ce que l'axe de fiche (12) est fendue longitudinalement, et que la partie de base (13) et l'axe de fiche (12) sont traversées par un alésage (24) à redan, étant donné que dans la partie de tête (14), on a prévu une portion (26) à plus petit diamètre que le reste de l'alésage, une cheville d'écartement (27) pouvant être introduite du côté de la partie de base (13), le diamètre extérieur de cette cheville étant supérieur au diamètre intérieur de la portion (26) de l'alésage traversant (24) située dans la région de la partie de tête (14).

4. Classeur selon la revendication 1 ou 2,
caractérisé en ce que la partie de base (13) comporte deux plaques de base parallèles (28), (29) qui entourent latéralement la bande de fixation (1), l'une des plaques étant formée d'une pièce avec l'axe de fiche (12), et l'autre plaque présentant une cheville d'arrêt (31) qui peut être introduite et bloquée dans un alésage d'arrêt (32) de l'axe de fiche (12).

5. Classeur selon l'une des revendications 1 à 3,
caractérisé par le fait qu'à l'état assemblé, un disque perforé (19) est poussé sur les languettes d'enfilage (2) en forme de tuyaux jusqu'à ce qu'il bute sur la bande de fixation (1), le diamètre des trous de ce disque étant inférieur au diamètre extérieur de la languette d'enfilage (2), et supérieur au diamètre de la plus grande surface (16) du cône tronqué.

6. Classeur selon l'une des revendications 1 à 3,
caractérisé en ce que le diamètre d'alésage des trous (6) de la bande de fixation (1) est inférieur au diamètre extérieur des languettes d'enfilage (2) en forme de tuyaux.

7. Classeur selon l'une des revendications 1 à 6,
caractérisé en ce que les fiches (11) associées aux languettes d'enfilage (2) sont reliées dans la région des parties de base (13) par une barre de connexion (22).

8. Classeur selon l'une des revendications 1 à 7,
caractérisé en ce qu'on peut introduire de manière amovible un étrier de rabattement (8) dans les extrémités libres (7) des languettes d'enfilage (2).

9. Classeur selon l'une ou plusieurs des revendications 1 à 8,
caractérisé en ce que les languettes d'enfilage (2) et la fiche (11) ont été réalisées dans une matière synthétique thermoplastique.
